# EUROPÄISCHE PATENTSCHRIFT

(11) **EP 0 048 428 B1**
(45) Veröffentlichungstag und Bekanntmachung des Hinweises auf die Patenterteilung: **15.02.1984**
(21) Anmeldenummer: 81107251.1
(22) Anmeldetag: 15.09.1981
(51) Int. Cl.: E03F 7/10, E03F 9/00

(54) **Kanalreinigungsfahrzeug**
Sewer pipe cleaning vehicle
Véhicule pour le nettoyage de canalisations d'égouts

(30) Priorität: 18.09.1980 DE 3035225
(43) Veröffentlichungstag der Anmeldung: 31.03.1982
(73) Patentinhaber: Herm. J. Hellmers GmbH, D-22113 Hamburg (DE)
(72) Erfinder:
(74) Vertreter: Schöning, Hans-Werner, Dipl.-Ing.

## Beschreibung

Die Erfindung betrifft ein Kanalreinigungsfahrzeug, bestehend aus einem im Betrieb unter Unterdruck stehenden Schlammbehälter, in den eine in den zu reinigenden Kanal absenkbare Saugleitung mündet, Brauchwassertanks zur Versorgung einer Hochdruckpumpe, die das Brauchwasser einem mit Düsenkopf bestückten, in den zu reinigenden Kanal absenkbaren Schlauch fördert, und einer Filteranordnung, über die im Schlammbehälter angefallenes vorgereinigtes Wasser dem Brauchwassertank zuführbar ist.

Die meisten der bisher bekannt gewordenen Kanalreinigungsfahrzeuge enthalten lediglich einen Brauchwassertank bzw. in einem gemeinsamen Kessel ein einziges Brauchwasserabteil und haben daher den Nachteil, dass die Sauge-und Spülarbeit nicht gleichzeitig vorgenommen werden kann, ohne die eine oder andere Arbeit zu unterbrechen.

Die DE-B- 1609112 offenbart lediglich einen einzigen Brauchwassertank, der aus dem Schlammbehälter aufgefüllt wird und durch eine Siebwand in zwei Teile unterteilt ist. Die Versorgung der Hochdruckpumpe und des Spülschlauches erfolgt lediglich aus dem hinter der Siebwand 20 liegenden Teil des Brauchwasserbehälters. Der vor der Siebwand liegende Teil kann nicht für Spülzwecke verwendet werden, denn dort befindet sich kein Anschluss zur Hochdruckpumpe. Parallel geschaltete Einlass- und Auslassstutzen mit entsprechenden Einlass- und Auslassventilen sind ebenfalls nicht vorhanden.

Die DE-B- 26 48 851 zeigt einen Schlammbehälter 2, der nicht unter Unterdruck steht, sondern über eine Strahlpumpe 25 beschickt wird. Das durch die Strahlpumpe 25 in Übermass gefüllte Schlammabteil mit den Schwallwänden 15 füllt hinter einer Siebwand 14 einen Brauchwasserraum 22 auf, aus dem die Druckwasserpumpe gespeist wird. Parallel zu diesem Druckwasserraum 22 ist eine kleine Vorratskammer 17 für Frischwasser eingebaut, die parallel zum Raum 22 bei zu geringem Wasseranfall die Pumpe 3 oder 4 speisen kann. Von der Anordnung von zwei parallel geschalteten und wechselweise ausfüllbaren Brauchwassertanks kann hier keine Rede sein, denn der Tank 17 ist nicht aus dem Raum hinter der Filterwand 14 auffüllbar. Abflussseitig ist zwar der hinter der Filterwand 14 liegende Teil des Schlammbehälters mit der Wasservorratskammer 17 parallel geschaltet, doch fehlen entsprechende Ventile. Entscheidend ist aber vor allem auch noch, dass die Anordnung gemäss DE-PS 26 48 851 nur dann im vorgesehenen Sinne arbeiten kann, wenn im Schlammabteil 2 kein Unterdruck herrscht. Das der Erfindung zugrundeliegende Problem der Schaffung einer Möglichkeit zum gleichzeitigen Spülen und Saugen, wenn in Brauchwasserkammer und im Schlammbehälter unterschiedliche Druckverhältnisse herrschen, ist hier überhaupt nicht tangiert.

Die FR-A- 2015328 offenbart zwar ein Kanalreinigungsfahrzeug, bei dem zwei Brauchwasserabteile 1 und 10 vorgesehen sind. Eine Möglichkeit zum gleichzeitigen Saugen und Spülen ist jedoch nicht gegeben. Die beiden genannten Brauchwasserabteile sind völlig unabhängig voneinander. Hinzu kommt auch noch, dass keine Rückgewinnung des im Schlammabteil angefallenen Wassers vorgesehen ist. Keiner der beiden Behälter kann mit gefiltertem Wasser aus dem Schlammabteil aufgefüllt werden. Da - wie die Beschreibung angibt - normalerweise im Betrieb der Schlammraum 11 und auch der Wasservorratsbehälter über die im oberen Bereich der Dichtung 22 vorgesehenen Verbindung unter Unterdruck stehen, kann das Wasser aus dem Behälter 11 nur dann der Hochdruckpumpe zugeführt werden, wenn man die Saugpumpe am Anschluss 13 fortnimmt und im Schlammbehälter 11 einen Überdruck erzeugt, der dann dem Wasser im Behälter 10 den Ablauf in Richtung Pumpe 5 ermöglicht. Unter diesen Bedingungen ist selbstverständlich kein Spülen und Saugen gleichzeitig möglich. Weder für den Behälter 1 noch für den Behälter 10 ist eine Möglichkeit derwiederauffüllung durch Überschusswasser im Schlammsaugeabteil gegeben. Paarweise vorhandene und wechselweise zu betätigende Einlass- und Auslassventile für die beiden Behälter 1 und 10 sind ebenfalls nichtvorhanden.

Aufgabe der Erfindung ist die Schaffung eines verbesserten Kanalreinigungsfahrzeuges, welches die vorerwähnten Nachteile nicht aufweist und einen wesentlich effektiveren Einsatz des Fahrzeuges durch gleichzeitiges Saugen und Spülen ermöglicht.

Diese Aufgabe wird erfindungsgemäss dadurch gelöst, dass das Kanalreinigungsfahrzeug mindestens zwei Brauchwassertanks enthält, von denen jeder einzelne über in jeweils parallel geschalteten oberen Einlass- und unteren Auslassstutzen vorgesehene Einlass- bzw. Auslass-Absperrventile wechselweise an den Ausgang der Filtereinrichtung bzw. an den Eingang der Hochdruckspülpumpe anschliessbar ist.

Die Anordnung einer Mehrzahl von Brauchwasserabteilen hat auch noch den Vorteil, dass bei zu geringem Brauchwasservorrat einer der Brauchwassertanks, ohne die Arbeit des Reinigungsfahrzeuges zu unterbrechen, aus einem Hydranten aufgefüllt werden kann. Weitere Merkmale der Erfindung ergeben sich aus den Unteransprüchen.

Nachfolgend wird eine bevorzugte Ausführungsform der Erfindung beispielsweise erläutert, wobei vom Kanalreinigungsfahrzeug lediglich der vom Fahrzeugchassis getragene Kessel in einem vertikalen Schnitt und in schematischer Darstellung die zugehörigen Leitungsverbindungen, Pumpen und Filteranordnungen dargestellt sind.

Das in den Zeichnungen zum Teil dargestellte Kanalreinigungsfahrzeug besteht aus einem vom nichtdargestellten Fahrzeugchassis getragenen zylindrischen Kessel 11, der an seinem hinteren Ende mit einem domartigen Deckel 12 verschliessbar ist. Im Deckel 12 befindet sich ein Wasserabpumpstutzen 13, der über eine nachfolgend noch näher zu erläuternde Filteranordnung zu den im hinteren Teil des Kessels 11 angeordneten Brauchwasserabteilen B1 und B2 führt. Die beiden Brauchwasserabteile B1 und B2 sind durch Trennwände 46 und 47 von dem Schlammabteil A1 getrennt, welches den grössten Teil des Kessels 11 einnimmt.

Zwischen dem Kessel 1 und seinem Deckel 12 befindet sich ein Scharniergelenk 14, welches die Möglichkeit gibt, zur Entleerung des Schlammabteils A1 den Deckel 12 um eine horizontale Achse nach oben zu verschwenken.

An der Oberseite des Kessels 1 befindet sich ein zum Schlammabteil A1 führender Schlammzufuhrstutzen 15, der mit einem nichtdargestellten Schlauch an ein zu entleerendes Siel oder dergleichen angeschlossen werden kann. Durch den Kessel ragt von unten nach oben eine Feststoff-Rückführleitung 16, über die die von der nachfolgend zu beschreibenden Filteranordnung abgeschiedenen Feststoffe in den Schlammraum A1 zurückgeführt werden. Damit am Wasserrückführstutzen 13 schon vorgereinigtes Wasser entnommen werden kann, ist im Kessel 11 an einer vorzugsweise mit dem Deckel 12 verbundenen bogenförmigen Halterung 17 ein Kettenvorhang 18 aufgehängt. Der Kettenvorhang 18 besteht aus einer Mehrzahl von untereinander unverbundenen, eng benachbart angeordneten Kettensträngen, die sich über den gesamten Querschnitt des Kessels 11 erstrecken. Die Kettenglieder mit einer bevorzugten Kettengliedgrösse von etwa 5 bis 10 cm bestehen aus Metall und sorgen dafür, dass bereits der grösste Teil der im Schlamm enthaltenen Feststoffe am Kettenvorhang nach unten abfliesst, so dass an der Rückseite des Kettenvorhanges bereits vorgereinigtes Wasser austritt.

Hinter dem Kettenvorhang 18 ist mit Abstand eine Prallwand 20 angeordnet, die von einem halbkreisförmigen Blech gebildet wird, welches sich im wesentlichen über die gesamte untere Hälfte des Kesselquerschnittes erstreckt. Zwecks vereinfachter Entleerung des Kessels ist die Prallwand 20 mit einer Halterung 19 ebenfalls am Kesselboden so befestigt, dass sie um eine im wesentlichen horizontale Lagerachse 21 verschwenken kann. Die Prallwand 20 sorgt dafür, dass das wieder zu verwendende Wasser aus dem schlammigen Gut nur aus der oberen Hälfte des Schlammabteils A1 weitergeleitet wird. Eine ergänzende Reinigung des wieder zu verwendenden Wassers geschieht mit Hilfe eines im Deckel 12 in geringem Abstand von etwa 30 mm angeordneten Grobsiebes, d.h. einer Lochplatte 22. Durch die Anordnung der Vorreinigungselemente 18, 20, 22 wird der hintere Teil des Kessels 11 in das eigentliche Schlammabteil A1 und ein Wasserabteil A2 im Bereich des Wasserrückführstutzens 13 unterteilt.

Der Wasserrückführstutzen 13 steht über eine starre Leitung 31 mit einer Förderpumpe 33 in Verbindung. Zwischen der Leitung 31 und der Pumpe 33 befindet sich eine Trennstelle 32, deren dicht aufeinanderliegende Flanschen bei Betätigung des Deckels 12 selbsttätig geöffnet bzw. geschlossen werden. Die Pumpe 33 ist über eine Leitung 34 mit einem selbstreinigenden Zyklon 35 verbunden. Die am Zyklon ausgeschiedenen Feststoffe gelangen über die Leitung 36 in die bereits erwähnte Feststoff-Rückführleitung 16 und von dort in das Schlammabteil A1. Das im Zyklon 35 weitergereinigte Brauchwasser gelangt über die Leitung 37 zu den beiden parallel geschalteten Einlassstutzen 38 und 39 der Brauchwasserabteile B1 bzw. B2.

Damit mit dem erfindungsgemässen Kanalreinigungsfahrzeug gleichzeitig Schlamm abgesaugt und auch Siele gespült werden können sind, wie vorerwähnt, mehrere Brauchwasserabteile, in der zeichnerischen Darstellung die beiden Brauchwasserabteile B1 und B2 vorgesehen, die wechselweise zur Aufnahme des vom Stutzen 13 kommenden Brauchwassers und zur Speisung der Hochdruckpumpe 55 dienen. Aus den Brauchwasserabteilen B1 und B2 wird das Brauchwasser über die Auslassstutzen 42 bzw. 43 abgeführt, welche über den Leitungsabschnitt 48 miteinander verbunden sind und zu einer Förderpumpe 50 führen. Die Pumpe 50 ist über eine Leitung 51 mit einem Rückspülfilter 52 verbunden. Dieses Rückspülfilter 52 besteht in an sich bekannter Weise aus einer Mehrzahl von Filterpatronen, die entsprechend einem vorgegebenen Rhythmus periodisch gedreht werden. So liegt jederzeit eine der Filterpatronen zwischen der Filtereingangsleitung 51 und der Filtratausgangsleitung 54, während mindestens eine andere Filterpatrone zwischen der Eingangsleitung 51 und der Leitung 53 liegt und dabei in entgegengesetzter Richtung durchspült wird, um die Filterpatrone durch Rückspülung zu reinigen. Die zur Leitung 53 ausgeschiedenen Feststoffe gelangen zusammen mit den ausgeschiedenen Feststoffen des Zyklons 35 in die Feststoffrückführleitung 16 und von dort in das Schlammabteil A1, wo ein gewisser Unterdruck herrscht.

Das im Rückspülfilter 52 noch einmal gereinigte Brauchwasser dient zur Speisung der schon erwähnten Hochdruckpumpe 55, die mit einem Spülschlauchanschluss 56 versehen ist. Bei der in der Zeichnung dargestellten Betriebsart wird das aus dem Brauchwasserabteil B2 entnommene Wasser letztlich dem Spülschlauchanschluss 56 zugeführt, um die dort anzuschliessenden nichtdargestellten Hochdruckspülschläuche zu speisen.

Damit die Brauchwasserabteile B1 und B2 wechselweise unterschiedlich verwendet werden können, befinden sich in den Einlassstutzen 38 und 39 und in den über den Leitungsabschnitt 48 verbundenen Auslassstutzen 42 und 43 Absperrventile 40, 41 bzw. 44 und 45. Diese Ventile können als Rückschlagklappen ausgebildet sein und arbeiten jeweils in den beiden Brauchwasserabteilen gegensinnig und sind dabei durch eine nichtdargestellte Steuerung so gekoppelt, dass im einen Brauchwasserabteil das Einlassventil 40 geöffnet und das Auslassventil 44 geschlossen ist, während beim anderen Brauchwasserabteil eine umgekehrte Ventilstellung vorherrscht, d.h. es ist das Einlassventil 41 geschlossen und das Auslassventil 45 geöffnet. So können beispielsweise, wie es die Zeichnung zeigt, das Brauchwasserabteil B1 über den Einlassstutzen 38 aufgefüllt und das Brauchwasserabteil B2 zur Versorgung der Spülschläuche verwendet werden. Die durch die Ventile 40, 41 und 42, 43 herstellbaren Verbindungen werden entsprechend den in den Brauchwasserabteilen vorhandenen Flüssigkeitsständen automatisch gesteuert. Dies kann beispielsweise mit handelsüblichen Flüssigkeitsstandsmeldern geschehen. Diese Flüssigkeitsstandsmelder können dann auch noch mit einer Signaleinrichtung gekoppelt werden, die immer dann, wenn den Brauchwasserabteilen nicht genügend oder gar kein Wasser zugeführt wird und der Flüssigkeitsstand infolge Wasserentnahme über die Leitung 49 und die Pumpe 50 eine bestimmte Höhe unterschritten wird, dem Bedienungspersonal signalisieren, dass die Hochdruckpumpe abzuschalten bzw. aus einer fremden Quelle Brauchwasser nachzufüllen ist.

## Patentansprüche

1. Kanalreinigungsfahrzeug, bestehend aus einem im Betrieb unter Unterdruck stehendem Schlammbehälter, in den eine in den zu reinigenden Kanal absenkbare Saugleitung mündet, Brauchwassertanks (B1, B2) zur Versorgung einer Hochdruckpumpe (55), die das Brauchwasser einem mit Düsenkopf bestückten, in den zu reinigenden Kanal absenkbaren Schlauch fördert, und einer Filteranordnung (35), über die im Schlammbehälter angefallenes vorgereinigtes Wasser dem Brauchwassertank zuführbar ist, dadurch gekennzeichnet, dass mindestens zwei parallel geschaltete Brauchwassertanks (B1, B2) vorgesehen sind, von denen jeder einzelne über in jeweils parallel geschalteten oberen Einlass-und unteren Auslassstutzen (38, 39; 42, 43) vorgesehene Einlass- bzw. Auslass-Absperrventile (40, 41; 44, 45) wechselweise an den Ausgang (37) der Filtereinrichtung (35) bzw. an den Eingang (54) der Hochdruckpumpe (55) anschliessbar ist.

2. Kanalreinigungsfahrzeug nach Anspruch 1, dadurch gekennzeichnet, dass sämtliche Brauchwassertanks (B1, B2) zusammen mit dem Schlammbehälter (A1) in einem gemeinsamen durch Querwände (46, 47) unterteilten Kessel (11) angeordnet sind.

3. Kanalreinigungsfahrzeug nach Anspruch 1 und 2, dadurch gekennzeichnet, dass die Einlass-und Auslassventile (40, 41; 44, 45) der Brauchwassertanks (B1, B2) als Rückschlagklappen ausgebildet sind.

4. Kanalreinigungsfahrzeug nach Anspruch 1 bis 3, dadurch gekennzeichnet, dass die Einlass und Auslassventile (40, 41; 44, 45) der Brauchwassertanks (B1, B2) gegenseitig so verriegelt sind, dass bei mindestens einem Brauchwassertank (B1) das Auslassventil (45) zur Hochdruckpumpe (55) geöffnet und das zugehörige Einlassventil (41) geschlossen ist, während bei einem anderen Brauchwassertank (B2) das Einlassventil (40), welches mit dem Ausgang (37) der Filteranordnung (35) in Verbindung steht, geöffnet und das zugehörige Auslassventil (44) zur Hochdruckpumpe (55) geschlossen ist.

5. Kanalreinigungsfahrzeug nach Anspruch 1 bis 4, dadurch gekennzeichnet, dass die Um steuerung der Einlass-und Auslassventile (40,41; 44, 45) der Brauchwassertanks (B'i, B2) mit in ihrem Inneren angeordneten Flüssigkeitsstandsmeldern gesteuert wird.

6. Kanalreinigungsfahrzeug nach Anspruch 5, dadurch gekennzeichnet, dass mit den Flüssigkeitsstandsmeidern eine Signaleinrichtung verbunden ist, die bei Entleerung sämtlicher Brauchwassertanks (B1, B2) dem Bedienungspersonal signalisiert, dass aus einer fremden Quelle Brauchwasser nachzufüllen ist.

7. Kanalreinigungsfahrzeug nach Anspruch 1 bis 6, dadurch gekennzeichnet, dass zwischen der Hochdruckpumpe (55) und den Auslassstutzen (42, 43) der Brauchwassertanks (B1, B2) in Reihenschaltung eine Förderpumpe (50) und ein Drehventil (52) angeordnet sind.

8. Kanalreinigungsfahrzeug nach Anspruch 1 bis 7, dadurch gekennzeichnet, dass zwischen dem Wasserabpumpstutzen (13) des Schlammbehälters (A1, A2) und den Einlassstutzen (38, 39) der Brauchwassertanks (B1, B2) in Reihenschaltung eine Pumpe (33) und ein selbstreinigender Zyklon (35) angeordnet ist.

9. Kanalreinigungsfahrzeug nach Anspruch 7 und 8, dadurch gekennzeichnet, dass die im Zyklon (35) und im Rückspülfilter (52) ausgeschiedenen Feststoffe über eine in den Schlammbehälter (A1) einmündende Rückführleitung (16) zurückgefördert werden.

10. Kanalreinigungsfahrzeug mit einem kesselartigen Behälter, dessen hinterer Behälterboden zwecks Entleerung von einem schwenkbaren Deckel gebildet wird nach Anspruch 1 bis 9, dadurch gekennzeichnet, dass der Wasserabpumpstutzen (13) am Deckel (12) angeordnet ist und dass zwischen einer dort starr angeschlossenen Wasserrückführleitung (31) eine Trennstelle (32) angeordnet ist, die beim Betätigen des Deckels (12) automatisch geöffnet und geschlossen wird.

## Claims

1. A sewer-cleaning vehicle comprising: a sludge tank which is at a negative pressure in operation and into which a suction line lowerable into the sewer to be cleaned extends; cleaning water tanks (B1, B2) to supply a high-pressure pump (55) which delivers the water to a hose fitted with a nozzle head and lowerable into the sewer to be cleaned; and a filter facility (35) via which precleaned water accumulated in the sludge tank can be supplied to the cleaning water tank, characterised in that at least two parallel-connected water tanks (B1, B2) are provided, each of which is connectable, by way of inlet and outlet stop valves (40, 41; 44, 45) provided in parallel-connected top entry and bottom outlet connections (38, 39; 42, 43), to the output (37) of the filter facility (35) or to the output (54) of the highpressure pump (55).

2. A vehicle according to claim 1, characterised in that all the water tanks (B1, B2) together with the sludge tank (A1) are disposed in a common vessel (11) subdivided by cross-walls (46, 47).

3. A vehicle according to claims 1 and 2, characterised in that the inlet and outlet valves (40, 41; 44, 45) of the water tanks (B1, B2) are check valves.

4. A vehicle according to claims 1 to 3, characterised in that the inlet and outlet valves (40, 41; 44, 45) of the water tanks (B1, B2) are so interlocked relatively to one another that in at least one water tank (B1) the outlet valve (45) to the high-pressure pump is open and the associated inlet valve (41) is in the closed state, while in another water tank (B2) the inlet valves (40) communicating with the outlet (37) of the filter facility (35) is open and the associated outlet valve (44) to the high-pressure pump (55) is in the closed state.

5. A vehicle according to claims 1 to 4, characterised in that the changeover of the inlet and outlet valves (40,41; 44, 45) of the tanks (B1, B2) is controlled by means of liquid level indicators disposed in their interior.

6. A vehicle according to claim 5, characterised in that a warning devise is connected to the liquid level indicators and, upon all the water tanks (B1, B2) becoming empty, warns the operating staff that the tanks need topping up with external water.

7. A vehicle according to claims 1 to 6, characterised in that a delivery pump (50) and a rotary valve (52) are disposed in series with one another between the high-pressure pump (55) and the outlet connection (42, 43) of the water tanks (B1, B2).

8. A vehicle according to claims 1 to 7, characterised in that a pump (33) and a selfcleaning cyclone (35) are disposed in series with one another between the water discharge connection (13) of the sludge tank (A1, A2) and the inlet connections (38, 39) of the tanks (B1, B2).

9. A vehicle according to claims 7 and 8, characterised in that the solids separated out in the cyclone (35) and in the backwash filter (52) are returned by way of a return line (16) extending into the sludge tank (A1).

10. A vehicle having a boiler-like tank whose rear end is in the form of a pivoted cover for emptying purposes according to claims 1 to 9, characterised in that the water discharge connection (13) is disposed on the cover (12) and within a water return line (31) rigidly connected there a separation (32) is provided which opens and closes automatically upon operation of the cover (12).

## Revendications

1. Véhicule de nettoyage de canal, se composant d'un récipient de boue soumis à une dépression en service et dans lequel débouche un tuyau d'aspiration pouvant être descendu dans le canal à nettoyer, des réservoirs d'eau de consommation (B1, B2) pour alimenter une pompe à haute pression (55), qui débite l'eau de consommation dans un tuyau souple équipé d'une tête à buse et pouvant être descendu dans le canal à nettoyer, ainsi qu'un dispositif de filtrage (35) par l'intermédiaire duquel l'eau pré-épurée tombant dans le récipient de boue peut être introduite dans le réservoir d'eau de consommation, caractérisé en ce qu'il est prévu au moins deux réservoirs d'eau de consommation (B1, B2) branchés en parallèle et qui peuvent être chacun reliés, par l'intermédiaire de soupapes d'entrée et de sortie (40, 41; 44, 45) prévus respectivement dans des tubulures supérieures d'entrée et inférieures de sortie (38, 39; 42, 43) branchées respectivement en parallèle, alternativement avec la sortie (37) du dispositif de filtrage (37) ou bien avec l'entrée (54) de la pompe à haute pression (55).

2. Véhicule de nettoyage de canal selon la revendication 1, caractérisé en ce que tous les réservoirs d'eau de consommation (B1, B2) sont disposés, en même temps que le récipient de boue (A1) dans une cuve commune (11) divisée par des parois transversales (46, 47).

3. Véhicule de nettoyage de canal selon l'une des revendications 1 et 2, caractérisé en ce que les soupapes d'entrée et de sortie (40, 41; 44, 45) des réservoirs d'eau de consommation (B1, B2) sont agencées comme des clapets anti-retour.

4. Véhicule de nettoyage de canal selon l'une quelconque des revendications 1 à 3, caractérisé en ce que les soupapes d'entrée et de sortie (40, 41; 44, 45) des réservoirs de consommation (B1, B2) sont mutuellement verrouillées de manière que, pour au moins un réservoir d'eau de consommation (B1 ), la soupape de sortie (45) soit ouverte en direction de la pompe haute pression (55) et que la soupape d'entrée associée (41) soit fermée, tandis que, pour un autre réservoir d'eau de consommation (B2), la soupape d'entrée (40), qui est reliée à la sortie (37) du dispositif de filtrage (35), est ouverte tandis que la soupape de sortie associée (44) est fermée en direction de la pompe haute pression (55).

5. Véhicule de nettoyage de canal selon l'une quelconque des revendications 1 à 4, caractérisé en ce que la commutation des soupapes d'entrée et de sortie (40,41; 44, 45) des réservoirs d'eau de consommation (B1, B2) est commandée par des indicateurs de niveau de liquide placés à l'intérieur des réservoirs.

6. Véhicule de nettoyage de canal selon la revendication 5, caractérisé en ce que les indicateurs de niveau de liquide sont reliés à un dispositif de signalisation qui, lors d'un vidage de tous les réservoirs d'eau de consommation (B1, B2), signale qu'un complément de remplissage en eau de consommation doit être effectué à partir d'une source extérieure. -

7. Véhicule de nettoyage de canal selon l'une quelconque des revendications 1 à 6, caractérisé en ce qu'il est prévu entre la pompe haute pression (55) et les tubulures de sortie (42, 43) des réservoirs d'eau de consommation (B1, B2) une pompe de refoulement (50) et un distributeur tournant (52) branchés en série.

8. Véhicule de nettoyage de canal selon l'une quelconque des revendications 1 à 7, caractérisé en ce qu'il est prévu entre la tubulure de décharge d'eau (13) du récipient de boue (A1, 12) et les tubulures d'entrée (38, 39) des réservoirs d'eau de consommation (B1, B2) une pompe (33) et un cyclone à nettoyage automatique (35) qui sont branchés en série.

9. Véhicule de nettoyage de canal selon l'une des revendications 7 et 9, caractérisé en ce que les matières solides séparées dans le cyclone (35) et dans le filtre à rétralavage (52) sont renvoyées par l'intermédiaire d'un tuyau de recyclage (16) débouchant dans le récipient de boue (A1 ).

10. Véhicule de nettoyage de canal comportant un récipient en forme de cuve dont le fond arrière est constituté, en vue du vidage, par un couvercle pivotant, selon l'une quelconque des revendications 1 à 9, caractérisé en ce que la tubulure de décharge d'eau 13 est disposée sur le couvercle (12) et en ce qu'il est prévu, dans un tuyau de retour d'eau (31) relié rigidement à ce couvercle, une zone séparatrice (32) qui est automatiquement ouverte et fermée lors de l'actionnement du couvercle (12).
